# EUROPÄISCHE PATENTSCHRIFT

(11) **EP 2 401 790 B1**
(45) Veröffentlichungstag und Bekanntmachung des Hinweises auf die Patenterteilung: **22.07.2015**
(21) Anmeldenummer: 11732357.6
(22) Anmeldetag: 12.04.2011
(51) Int. Cl.: H01R 13/50, H01R 13/514, H01R 4/02, H01R 11/11

(54) **ELEKTRISCHER ANSCHLUSS**
ELECTRICAL SOLDER CONNECTION
CONNEXION ÉLECTRIQUE À SOUDER

(30) Priorität: 21.04.2010 DE 102010017982
(43) Veröffentlichungstag der Anmeldung: 04.01.2012
(73) Patentinhaber: FEW Fahrzeugelektrikwerk GmbH & Co. KG, 04442 Zwenkau (DE)
(72) Erfinder: JENRICH, Andre, 4158 Leipzig (DE)
(74) Vertreter: Säger, Manfred
(86) Internationale Anmeldenummer: PCT/EP2011/001803
(87) Internationale Veröffentlichungsnummer: WO 2011/131303

(56) Entgegenhaltungen:
- DE-A1- 10 147 908
- DE-A1-102005 044 905
- US-A- 2 928 066
- US-A- 3 474 397
- US-A- 5 954 539

## Beschreibung

Die Erfindung betrifft einen gattungsgemässen eine ebene Unterseite aufweisenden elektrischen Anschluß nach dem Oberbegriff des Hauptanspruchs.

Solche Anschlüsse sind an sich bekannt (DE 101 47 908 A1) und haben sich bewährt. Allerdings sind die Anschlüsse derzeit nur für drei oder sechs Crimpanschlüsse vorgesehen. Vielfach werden aber nicht genau drei oder sechs, sondern weniger oder mehr Crimpanschlüsse benötigt, was zu einer unerwünschten Mehr- oder Mindernutzung jedes Anschlusses führt.

Der Erfindung liegt die Aufgabe zugrunde, einen gattungsgemässen elektrischen Anschluß so weiter zu bilden, dass er auf Basis einer besonders einfachen und sinnfälligen Ausführungsform auf die jeweils benötigte genaue Anzahl von Crimpanschlüssen einstellbar ist.

Diese Aufgabe wird bei einem elektrischen Anschluß gemäß dem Oberbegriff des Hauptanspruchs erfinduhgsgemäß durch dessen kennzeichnenden Merkmale also dadurch gelöst, daß der Anschluss an seiner einen Seite mit einem parallel zu der Unterseite sich erstreckenden Stecker mit einer Raste und an seiner diesem entgegengesetzt liegenden anderen Seite mit einer einen Einraststift aufweisenden Steckeröffnung versehen ist, die teilweise von dem Riegel an einem der beiden Teile der Klemmleiste und im Übrigen von dem Umgebungsbereich des Einraststiftes an dem anderen Teil der beiden Teile der Klemmleiste gebildet ist.

Durch die erfindungsgemäße Ausbildung des elektrischen Anschlusses wird also ein Crimpanschluss, gegebenenfalls bereits mit dem mit ihm im Quetschanschluß verbundenen elektrischen Kabel in die Öffnung der Klemmleiste eingelegt und diese dann geschlossen. In deren Steckeröffnung kann danach an deren Einraststift der Stecker -eines weiteren entsprechend vervollständigten Anschlusses- mit seiner Raste unter Bildung einer grösseren Klemmleiste mit weiteren Crimpanschlüssen so festgelegt werden, dass der weitere Anschluss an dem schon vorhandenen fest und unverrückbar festgelegt ist. Dabei kann die Raste federnd ausgebildet sein. Prinzipiell ist es auch möglich, Einraststift und Raste starr und formschlüssig zueinander so auszubilden, dass auf den Einraststift der zunächst noch nicht geschlossenen Klemmleiste die Raste des weiteren Anschlusses aufgesteckt und erstere erst dann geschlossen wird. In jedem Fall kann der erfindungsgemässe Anschluss mit immer stets richtiger Anzahl von Crimpanschlüssen an einer Scheibe angelötet werden, was zu einer Materialeinsparung führt, eine schnellere Verarbeitung zulässt und im übrigen bei nur einer Lötung kostengünstig ist. Dabei ist der Anschluss im übrigen erfindungsgemäss wie jener der DE 101 47 908 A1 ausgebildet.

Weitere zweckmäßige Ausgestaltungen und Weiterbildungen der Erfindung sind in den Unteransprüchen gekennzeichnet.

Ein Ausführungsbeispiel der Erfindung wird nachfolgend unter Bezugnahme auf die Zeichnung näher erläutert. In dieser zeigt:
- Figur 1: eine zweiteilige Klemmleiste zur Aufnahme der Crimpanschlüsse, im geöffneten Zustand und perspektivischer Darstellung und Draufsicht im abgebrochenen Zustand;
- Figur 2: die zweiteilige Klemmleiste nach Figur 1, im geschlossenen Zustand
- Figur 3: zwei aneinander verrastete Klemmleisten und
- Figur 4: die Einzelhei IV gemäss Figur 3.

In Figur 1 ist ein eine ebene Unterseite 68 aufweisender elektrischer Anschluß für an Scheiben von Kraftfahrzeugen vorgesehenen elektrischen Einrichtungen wie Heizfelder, Antennen oder dergleichen in Form von zumindest einem Crimpanschluss dargestellt, wobei der Crimpanschluß nicht näher gezeigt ist, der mit einem ebenen, auf die Scheibe aufzulötenden Lötpad und einem daran festgelegten, ein elektrisches Kabel im Quetschanschluß festlegenden Crimp versehen ist.

Der Crimpanschluß wird in in eine Öffnung 61 des einen Teils 62 einer in Figur 1 geöffnet dargestellten zweiteiligen Klemmleiste 6 aus Kunststoff eingesetzt. Der andere Teil 63 der Klemmleiste ist mit dem erstgenannten Teil 62 längs eines Filmscharniers 64 verbunden, so daß -nach Einsetzen des Crimpanschlusses, gegebenenfalls mit angebrachtem elektrischen Kabel- die beiden Teile 62, 63 der Klemmleiste 6 unter unverrückbare Festlegung der Crimpanschlüsse zwischen sich zusammengeklappt werden können, wie in Figur 2 dargestellt ist und in der die beiden Teile verriegelt, sind, wozu ein an dem einen Teil 62 angebrachter, vorspringender Riegel 65 vorgesehen ist, der im zusammengeklappten Zustand hinter einer von ihm hintergriffenen, insgesamt mit 66 bezeichneten Schrägfläche verriegelt ist.

Die die Klemmleiste 6 ist längs eines Filmscharniers 64 mit seinen beiden Teilen 62,63 klappbar so ausgebildet, daß jeder eingesetzte Crimpanschluß mit seinem ebenen Lötpad durch die Öffnung 61 nach außen hervorstehen kann und im zusammengeklappten Zustand nur das elektrische Kabel oder den Crimp zwischen den beiden Teilen freiläßt.

Eines der beiden Teile 62,63 der Klemmleiste 6 ist an seinem einen Ende mit einem parallel zu der Unterseite sich erstreckenden, von einem ebenen Steckeranschlag 74 der Klemmleiste 6 vorspringenden Stecker 7 mit einer Raste 73 und an seinem diesem entgegengesetzt liegenden anderen Ende mit einer einen Einraststift 76 aufweisenden Steckeröffnung 75 versehen. Dabei ist der Stecker 7 an dem einen Ende der Klemmleiste 6 gabelförmig mit zwei elastisch federnden Fingern 71,72 mit einer in Draufsicht rechteckförmigen Aussenkontur und die Raste 73 als einen Teil-Innenzylindermantel bildende Ausnehmung zumindest eines der Finger 71,72 ausgebildet. Der Einraststift 75 ist an die Form der Raste 73 angepasst und im Querschnitt vorzugsweise kreisförmig.

Der an einem Ende befindliche Stecker 7 und die an diesen angepasste Steckeröffnung 75 am anderen Ende der Klemmleiste 6 erstrecken sich zueinander parallel und parallel zu der ebenen Unterseite 68 des Anschlusses sowie auch parallel zu dem Filmscharnier 64. Somit können zwei identisch ausgebildete und, wie Figur 2 zeigt, verriegelte Klemmleisten 6 an ihren beiden Enden bis zu dem Steckeranschlag 74 zusammengesteckt und in diesen Zustand aneinander so verrastet werden, wie das Figur 3 zeigt, dass der weitere Anschluss an dem schon vorhandenen unter Bildung einer grösseren Klemmleiste mit weiteren Crimpanschlüssen fest und unverrückbar festgelegt ist.

Die Steckeröffnung 75 ist, wie in Figur 4 gezeigt, teilweise von dem Riegel 65 an einem der beiden Teile 62,63 der Klemmleiste 6 und im übrigen von dem anderen Teil der beiden und dort von dem Umgebungsbereich des Einraststiftes 76 gebildet, was zu einer besonders einfachen und sinnfälligen Ausführungsform führt.

## Patentansprüche

1. Eine ebene Unterseite aufweisender elektrischer Anschluss für an Scheiben von Kraftfahrzeugen vorgesehene elektrische Einrichtungen, wie Heizfelder, Antennen oder dergleichen, mit einer Klemmleiste (6) und zumindest einem Crimpanschluss mit einem ebenen, auf die Scheibe aufzulötenden Lötpad und einem daran festgelegten, ein elektrisches Kabel im Quetschanschluss festlegenden Crimp, wobei der zumindest eine Crimpanschluss in eine an ihre äußere Kontur angepasste Öffnung (61) der Klemmleiste (6) unverrückbar eingesetzt und mit dieser zusammen durch Löten des Lötpads an der Scheibe festlegbar ist, wobei die Klemmleiste (6) Kunststoff aufweist, zweigeteilt ausgebildet ist und längs eines Filmschamiers (64) mit ihren beiden Teilen (62, 63) klappbar so ausgebildet ist, dass jeder eingesetzte Crimpanschluss mit seinem ebenen Lötpad durch die Öffnung nach außen hervorstehen kann und im zusammengeklappten Zustand nur das elektrische Kabel oder den Crimp zwischen den beiden Teilen freilässt, wobei die beiden Teile (62, 63) der Klemmleiste (6) im zusammengeklappten Zustand mittels eines Riegels (65) und einer von diesem hintergriffenen Schrägfläche (66) verriegelt sind,
**dadurch gekennzeichnet,**
**dass** die Klemmleiste (6) an ihrem einen Ende mit einem parallel zu der Unterseite sich erstreckenden Stecker (7) mit einer Raste (73) und an ihrem diesem entgegengesetzt liegenden anderen Ende mit einer einen Einraststift (76) aufweisenden Steckeröffnung (75) versehen ist, *die teilweise von dem Riegel (65) an einem der beiden Teile (62, 63) der Klemmleiste (6) und im Übrigen von dem Umgebungsbereich des Einraststiftes (76) an dem anderen Teil der beiden Teile (62, 63) der Klemmleiste (6) gebildet ist*.

2. Anschluss nach Anspruch 1, **dadurch gekennzeichnet, dass** der Stecker (7) an dem einen Ende des Anschlusses gabelförmig mit zwei elastisch federnden Fingern (71, 72) ausgebildet ist.

3. Anschluss nach Anspruch 2, **dadurch gekennzeichnet, dass** die Raste (73) als einen Teil-Innenzylindermantel bildende Ausnehmung zumindest eines der Finger (71, 72) ausgebildet ist.

4. Anschluss nach Anspruch 3 **dadurch gekennzeichnet, dass** die Außenkontur der Finger (71, 72) der Raste (73) in Draufsicht rechteckförmig ist.

5. Anschluss nach einem der vorhergehenden Ansprüche, **dadurch gekennzeichnet, dass** der Stecker (7) von einem ebenen Steckeranschlag (74) des Anschlusses vorspringt.

6. Anschluss nach einem der vorhergehenden Ansprüche, **dadurch gekennzeichnet, dass** der Stecker (7) an einem der beiden Teile (62, 63) der Klemmleiste (6) vorgesehen ist.

7. Anschluss nach einem der vorhergehenden Ansprüche, **dadurch gekennzeichnet, dass** der Einraststift (75) an die Form der Raste (73) angepasst und im Querschnitt vorzugsweise kreisförmig ausgebildet ist.

8. Anschluss nach einem der vorhergehenden Ansprüche, **dadurch gekennzeichnet, dass** sich der an einem Ende befindliche Stecker (7) und die an diesen angepasste Steckeröffnung (75) am anderen Ende der Klemmleiste (6) zueinander parallel und parallel zu dessen ebener Unterseite erstrecken.

9. Anschluss nach Anspruch 8, **dadurch gekennzeichnet, dass** sich der Stecker (7) und die an diesen angepasste Steckeröffnung (75) der Klemmleiste (6) parallel zu dem Filmscharnier (64) erstrecken.

## Claims

1. Electrical connection, having a planar underside, for electrical devices provided on windows in motor vehicles, such as heating arrays, aerials or the like, having a terminal strip (6) and at least one crimp connection having a planar soldering pad to be soldered to the window, and a crimp attached thereto which secures an electric cable in the crimp connection, wherein the at least one crimp connection is immovably inserted in an opening (61) in the terminal strip (6) adapted to the outer contour of said crimp connection and can be attached thereto by soldering the soldering pad to the window, the clamping strip (6) comprising plastics, being of two-part configuration and being configured to be foldable with its two parts (62, 63) along a film hinge (64) so that each crimp connection used is able to project outwardly through the opening with its flat soldering pad, and in the folded-up state leaves only the electric cable or the crimp between the two parts free, the two parts (62, 63) of the clamping strip (6) in the folded-up state being secured by means of a locking bar (65) and an inclined surface (86) behind which the latter engages,
**characterised in that**
at one end the clamping strip (6) is provided with a plug (7) extending parallel to the underside, said plug having a pawl (73), and at its other opposite end, the clamping strip (6) is provided with a plug opening (75) comprising a latching pin (76), the plug opening (75) being formed partially by the locking bar (65) on one of the two parts (62, 63) of the terminal strip (6) and for the rest by the area surrounding the latching pin (76) on the other one of the two parts (62, 63) of the clamping strip (6).

2. Connection according to claim 1, **characterised in that** the plug (7) is of fork-shaped configuration at one end of the connection, with two springily elastic fingers (71, 72).

3. Connection according to claim 2, **characterised in that** the pawl (73) is configured as a recess in at least one of the fingers (71, 72), forming a partial inner cylindrical casing.

4. Connection according to claim 3, **characterised in that** the outer contour of the fingers (71, 72) of the pawl (73) is rectangular in plan view.

5. Connection according to one of the preceding claims, **characterised in that** the plug (7) protrudes from a planar plug block (74) of the connection.

6. Connection according to one of the preceding claims, **characterised in that** the plug (7) is provided on one of the two parts (62, 63) of the terminal strip (6).

7. Connection according to one of the preceding claims, **characterised in that** the latching pin (75) is adapted to the shape of the pawl (73) and is preferably circular in cross-section.

8. Connection according to one of the preceding claims, **characterised in that** the plug (7) located at one end and the plug opening (75) adapted thereto at the other end of the terminal strip (6) extend parallel to one another and parallel to the planar underside of the connection.

9. Connection according to claim 8, **characterised in that** the plug (7) and the plug opening (75) of the terminal strip (6) adapted thereto extend parallel to the film hinge (64).

## Revendications

1. Connexion électrique présentant une face inférieure plane, ladite connexion étant destinée à des dispositifs électriques placés sur des vitres de véhicules automobiles, tels que des panneaux chauffants, des antennes ou similaires, ladite connexion étant pourvue d'une borne plate (6) et d'au moins une connexion sertie pourvue d'un coussinet de brasure plan, à braser sur la vitre, et d'une sertissure fixée sur celui-ci et fixant un câble électrique dans la cosse à sertir, la ou les connexions serties pouvant être insérées à demeure dans une ouverture (61) de la borne plate (6) adaptée à son contour extérieur et pouvant être fixées avec celle-ci par brasage du coussinet de brasure sur la vitre, la borne plate (6) comprenant de la matière plastique, présentant deux parties et étant pliable le long d'un film-charnière (64) par ses deux parties (62, 63), de sorte que chaque connexion sertie insérée peut faire saillie vers l'extérieur à travers l'ouverture par son coussinet de brasure plan et, une fois les parties repliées, libère uniquement le câble électrique ou le sertissage entre les deux parties, les deux parties (62, 63) de la borne plate (6), une fois repliées, étant verrouillées au moyen d'un élément de verrouillage (65) et d'une surface inclinée (66) venue se bloquer derrière ce dernier,
**caractérisée en ce que**
la borne plate (6) est pourvue à l'une de ses extrémités d'un connecteur (7) s'étendant parallèlement à la face inférieure et présentant un cran d'arrêt (73), et à son autre extrémité opposée à la première d'une ouverture (75) pour connecteur présentant une broche d'encliquetage (76), laquelle ouverture est formée en partie par l'élément de verrouillage (65) sur une des deux parties (62, 63) de la borne plate (6) et par ailleurs par la zone environnante de la broche d'encliquetage (76) sur l'autre partie parmi les deux parties (62, 63) de la borne plate (6).

2. Connexion selon la revendication 1, **caractérisée en ce que** le connecteur (7) est formé sur l'une des extrémités de la connexion en formant une fourche présentant deux doigts (71, 72) élastiques.

3. Connexion selon la revendication 2, **caractérisée en ce que** le cran d'arrêt (73) est réalisé sous la forme d'un évidement d'au moins un des doigts (71, 72), ledit évidement formant une enveloppe cylindrique intérieure partielle.

4. Connexion selon la revendication 3, **caractérisée en ce que** le contour extérieur des doigts (71, 72) du cran d'arrêt (73) est, vu en élévation, rectangulaire.

5. Connexion selon l'une quelconque des revendications précédentes, **caractérisée en ce que** le connecteur (7) est saillant par rapport à une butée de connecteur (74) plan de la connexion.

6. Connexion selon l'une quelconque des revendications précédentes, **caractérisée en ce que** le connecteur (7) est placé sur une des deux parties (62, 63) de la borne plate (6).

7. Connexion selon l'une quelconque des revendications précédentes, **caractérisée en ce que** la broche d'encliquetage (75) est adaptée à la forme du cran d'arrêt (73) et est de préférence circulaire en section transversale.

8. Connexion selon l'une quelconque des revendications précédentes, **caractérisée en ce que** le connecteur (7) situé à une extrémité et l'ouverture de connecteur (75) adaptée à ce dernier s'étendent à l'autre extrémité de la borne plate (6) parallèlement l'un à l'autre et parallèlement à la face inférieure plane de ce dernier.

9. Connexion selon la revendication 8, **caractérisée en ce que** le connecteur (7) et l'ouverture de connecteur (75), adaptée à ce dernier, de la borne plate (6) s'étendent parallèlement au film-charnière (64).
